# EUROPÄISCHE PATENTANMELDUNG

(11) **EP 4 202 099 A1**
(43) Veröffentlichungstag der Anmeldung: **28.06.2023**
(21) Anmeldenummer: 21216867.8
(22) Anmeldetag: 22.12.2021
(51) Int. Cl.: D04H 1/46, D04H 18/02

(54) **NADELBRETT UND VERFAHREN ZUM BESTÜCKEN EINES NADELBRETTS**

(71) Anmelder: Oskar Dilo Maschinenfabrik KG, 69412 Eberbach (DE)
(72) Erfinder: DILO, Johann Philipp, 69412 Eberbach (DE); LEHR, Jochen, 69412 Eberbach (DE); DILO, Rebekka, 69412 Eberbach (DE)
(74) Vertreter: Wächter, Jochen

(57) **Zusammenfassung**

Ein Nadelbrett (10) zur Befestigung an einem Nadelbalken (8) einer Nadelmaschine (2), die zur Verfestigung einer Faserflorbahn (4) dient, umfasst eine Trägerplatte (26) mit einer Aufnahmeeinrichtung (28), in der eine Mehrzahl von in einer Reihe angeordneten Nadelmodulen (14) aufgenommen ist, und eine fluidbetätigbare Klemmeinrichtung (30), die dazu eingerichtet ist, die Mehrzahl von Nadelmodulen (14) in der Aufnahmeeinrichtung (28) zumindest in einer ersten Richtung (Y) festzulegen.

## Beschreibung

Die vorliegende Erfindung betrifft ein Nadelbrett und ein Verfahren zum Bestücken eines solchen Nadelbretts, das zur Befestigung an einem Nadelbalken einer Nadelmaschine geeignet ist, die zur Verfestigung einer Faserflorbahn dient.

Üblicherweise wird einer Nadelmaschine eine Faserflorbahn an einem Einlauf zugeführt und in der Nadelmaschine in einer Förderrichtung der Faserflorbahn zu einer Nadelzone gefördert. Im Bereich der Nadelzone ist mindestens ein Nadelbalken mit einem daran befestigten Nadelbrett angeordnet, welches mit Nadeln zum Verfestigen der Faserflorbahn bestückt ist. Die Nadeln verdichten die Faserflorbahn, indem sie mit hoher Frequenz in einer Einstichrichtung in die Faserflorbahn hineingestochen und wieder aus diesem herausgezogen werden. Das entstehende Produkt ist ein verfestigtes Vlies. Dem Fachmann sind die unterschiedlichsten Formen von Nadelmaschinen bekannt, darunter auch Doppelnadelmaschinen, bei denen von oben und von unten mittels zweier Nadelbalken genadelt wird, oder Nadelmaschinen, bei denen der Nadelbalken während des Verfestigungsvorgangs in Förderrichtung der Faserflorbahn mit der Faserflorbahn mit bewegt wird.

Es gibt Bestrebungen, die Dichte der Nadeln eines Nadelbretts und somit der Vernadelung der Faserflorbahn zu erhöhen, um die Eigenschaften des verfestigten Vlieses zu optimieren. Dieser Verdichtung der Nadeln sind jedoch aufgrund von Form- und Lagetoleranzen in der Fertigung und Montage der Nadeln, der Nadelbretter, von Niederhalter- und Stichplatten und dem daraus resultierenden, erhöhten Kollisionsrisiko zwischen den Nadeln und Niederhalter- bzw. Stichplatten Grenzen gesetzt. Bei Kollision könnten die Nadeln brechen, was in vielen Anwendungen ein nicht hinnehmbares Risiko darstellt.

Es ist eine Aufgabe der vorliegenden Erfindung, ein Nadelbrett für eine Nadelmaschine sowie ein Verfahren zum Bestücken eines solchen Nadelbretts bereitzustellen, die eine Erhöhung der Nadeldichte ermöglichen.

Diese Aufgabe wird durch den Gegenstand des Anspruchs 1 bzw. 15 gelöst.

Ein erfindungsgemäßes Nadelbrett zur Befestigung an einem Nadelbalken einer Nadelmaschine, die zur Verfestigung einer Faserflorbahn dient, weist eine Trägerplatte mit einer Aufnahmeeinrichtung auf, in der eine Mehrzahl von in einer Reihe angeordneten Nadelmodulen aufgenommen ist, wobei jedes Nadelmodul der Mehrzahl von Nadelmodulen eine Mehrzahl von Nadeln aufweist. Weiterhin weist das Nadelbrett eine fluidbetätigbare Klemmeinrichtung auf, die dazu eingerichtet ist, die Mehrzahl von Nadelmodulen in der Aufnahmeeinrichtung zumindest in einer ersten Richtung festzulegen.

Auf diese Art und Weise kann die Mehrzahl von Nadelmodulen in der Aufnahmeeinrichtung bewegt, frei positioniert und ausgerichtet werden, bevor die Nadelmodule in ihrer Position festgelegt werden. Bei der Ausrichtung der Nadelmodule können auftretende Maßabweichungen bereits berücksichtigt werden. Zudem können Nadelmodule mit einer geringen Anzahl von Nadelreihen präzise gefertigt werden und somit möglichst individuell positioniert werden. Trotz einer hohen Dichte der Nadeln am Nadelbrett kann eine Kollision mit weiteren Komponenten der Nadelmaschine, wie zum Beispiel Niederhalter- und Stichplatten, zuverlässig vermieden werden. Die fluidbetätigbare Klemmeinrichtung eignet sich besonders gut zum Festlegen der Mehrzahl von Nadelmodulen, da sie einfach ausgebildet und betätigbar ist und gut in das Nadelbrett integrierbar ist.

Die Nadelmodule der Mehrzahl von Nadelmodulen sind in der Aufnahmeeinrichtung bevorzugt in einer zweiten Richtung in einer Reihe hintereinander angeordnet. Die zweite Richtung ist vorzugsweise senkrecht zur ersten Richtung ausgerichtet. Jedes Nadelmodul weist vorzugsweise einen Modulträger und eine Mehrzahl von Nadeln auf, die in dem Modulträger aufgenommen und bevorzugt fest mit diesem verbunden sind. Beispielsweise ist der Modulträger aus Kunststoff gebildet und die Mehrzahl von Nadeln ist in den Modulträger eingegossen bzw. eingespritzt.

Die Mehrzahl von Nadeln jedes Nadelmoduls ist bevorzugt in zumindest einer Reihe angeordnet, wobei sich die zumindest eine Reihe von Nadeln vorzugsweise in einer dritten Richtung erstreckt, die senkrecht zur ersten und zur zweiten Richtung ausgerichtet ist. Die Nadeln einer Reihe sind dann in der dritten Richtung hintereinander angeordnet. Jedes Nadelmodul der Mehrzahl von Nadelmodulen kann beispielsweise zwischen einer Reihe und fünf Reihen von Nadeln, vorzugsweise zwischen einer Reihe und drei Reihen von Nadeln, mehr bevorzugt genau eine Reihe von Nadeln aufweisen. Dadurch lassen sich die Nadelreihen möglichst unabhängig voneinander insbesondere bezüglich Niederhalter- und Stichplatten ausrichten und die Nadelmodule sind einfach herstellbar. Es müssen nicht alle Nadelmodule dieselbe Anzahl von Reihen von Nadeln aufweisen.

Die erste Richtung, die zweite Richtung und die dritte Richtung definieren vorzugsweise ein kartesisches Koordinatensystem. In einer bevorzugten Ausführungsform ist die erste Richtung im Wesentlichen vertikal ausgerichtet und die zweite und die dritte Richtung sind im Wesentlichen horizontal ausgerichtet. Dabei erstreckt sich die zweite Richtung vorzugsweise parallel zu einer Längsrichtung des Nadelbretts, die parallel zu einer Arbeitsbreite der Nadelmaschine ausgerichtet ist, und erstreckt sich die dritte Richtung vorzugsweise parallel zu einer Förderrichtung der Faserflorbahn.

Das Nadelbrett kann auch eine Mehrzahl von Aufnahmeeinrichtungen aufweisen, wobei die Aufnahmeeinrichtungen vorzugsweise in der dritten Richtung hintereinander angeordnet sind. In jeder Aufnahmeeinrichtung der Mehrzahl von Aufnahmeeinrichtungen ist dann eine Mehrzahl von in einer Reihe angeordneten Nadelmodulen aufgenommen. Alle hierin bezüglich der Aufnahmeeinrichtung beschriebenen Merkmale und Vorteile sind daher analog auf eine Mehrzahl von Aufnahmeeinrichtungen übertragbar, weshalb auf eine gesonderte Beschreibung verzichtet wird.

Die Klemmeinrichtung ist bevorzugt eine pneumatisch betätigbare Klemmeinrichtung. Beispielsweise kann die Klemmeinrichtung mittels Druckluft betätigt werden, wodurch eine besonders einfache und kostengünstige Umsetzung ermöglicht wird. Die Verwendung anderer Gase ist jedoch ebenso denkbar wie die Ausführung der Klemmeinrichtung als hydraulisch betätigbare Klemmeinrichtung, die mittels eines Hydraulikfluids betätigt wird.

In einer bevorzugten Ausführungsform ist die Klemmeinrichtung dazu eingerichtet, zumindest in der ersten Richtung eine Haltekraft auf die Mehrzahl von Nadelmodulen und/oder die Aufnahmeeinrichtung zu bewirken. Die Haltekraft legt die Nadelmodule zumindest in der ersten Richtung fest und kann direkt auf die Nadelmodule und/oder die Aufnahmeeinrichtung wirken. Besonders bevorzugt legt die Klemmeinrichtung die Mehrzahl von Nadelmodulen in der ersten Richtung formschlüssig sowie in der zweiten und/oder dritten Richtung kraftschlüssig in der Aufnahmeeinrichtung fest.

Zum Einführen der Mehrzahl von Nadelmodulen in die Aufnahmeeinrichtung und Verschieben bzw. Ausrichten der Nadelmodule in der zweiten Richtung in der Aufnahmeeinrichtung ist ein gewisses Spiel zwischen den Nadelmodulen, insbesondere den Modulträgern, und der Aufnahmeeinrichtung vorteilhaft. Durch das Aufbringen der Haltekraft mittels der Klemmeinrichtung wird die Mehrzahl von Nadelmodulen dann zumindest in der ersten Richtung festgelegt, beispielweise durch Formschluss zwischen einem Teil der Aufnahmeeinrichtung und einem Bestandteil des Nadelbretts bzw. der Trägerplatte. Ferner kann die Haltekraft ausreichen, um einen Kraft- bzw. Reibschluss zwischen den Nadelmodulen und der Aufnahmeeinrichtung zu bewirken, sodass diese auch in der zweiten und dritten Richtung festgelegt sind.

Die Klemmeinrichtung kann zwischen einem betätigten Zustand und einem unbetätigten Zustand verstellbar sein. Vorzugsweise ist die Mehrzahl von Nadelmodulen im unbetätigten Zustand der Klemmeinrichtung zum Einführen und Entnehmen der Nadelmodule verschiebbar und im betätigten Zustand der Klemmeinrichtung in der Aufnahmeeinrichtung festgelegt.

In einer Ausführungsform umfasst die Klemmeinrichtung zumindest ein Klemmelement, das einen ersten Zustand aufweist, in dem die Mehrzahl von Nadelmodulen in der Aufnahmeeinrichtung bewegbar ist, und einen zweiten Zustand aufweist, in dem das zumindest eine Klemmelement gegenüber dem ersten Zustand expandiert ist und die Mehrzahl von Nadelmodulen in der Aufnahmeeinrichtung festlegt. Der erste Zustand des Klemmelements kann dem unbetätigten Zustand der Klemmeinrichtung entsprechen und der zweite Zustand des Klemmelements kann dem betätigten Zustand der Klemmeinrichtung entsprechen. Auf diese Weise ist die Klemmeinrichtung möglichst einfach und ohne komplexe Mechanik ausgebildet. Im zweiten Zustand bewirkt das zumindest eine Klemmelement die Haltekraft.

Die Klemmeinrichtung kann dadurch betätigt werden, dass das zumindest eine Klemmelement im ersten Zustand entlüftet ist und im zweiten Zustand mit Druck beaufschlagt wird. Das Beaufschlagen des zumindest einen Klemmelements mit Druck kann durch Fluidzufuhr, insbesondere durch Druckluft, erfolgen. Vorzugsweise ist das zumindest eine Klemmelement daher mit einer Fluidquelle, beispielsweise einer Pumpe, verbindbar. Hierzu kann das zumindest eine Klemmelement zumindest einen Anschluss und/oder ein Ventil aufweisen.

Bevorzugt ist das zumindest eine Klemmelement dazu eingerichtet, den zweiten Zustand selbstständig beizubehalten. Dies kann dadurch erreicht werden, dass das zumindest eine Klemmelement ein Rückschlagventil aufweist, das die Zufuhr von Fluid in das Klemmelement ermöglicht und ein selbstständiges Entweichen von Fluid aus dem Klemmelement verhindert. So ist keine dauerhafte Fluidversorgung erforderlich, wodurch das Nadelbrett flexibel einsetzbar ist und insbesondere während des Betriebs der Nadelmaschine keinen Anschluss an eine Fluidversorgung benötigt.

Eine besonders einfache Ausbildung des zumindest einen Klemmelements wird ermöglicht, wenn das zumindest eine Klemmelement als Schlauch, insbesondere als Druckluftschlauch, ausgebildet. Der Schlauch bildet zum einen auf einfache Art und Weise eine Fluidleitung zur Verteilung des Fluids im Nadelbrett zur Betätigung der Klemmeinrichtung, lässt sich einfach in das Nadelbrett einbauen und stellt im zweiten Zustand eine gleichmäßige Druckverteilung auf die Mehrzahl von Nadelmodulen oder die Aufnahmeeinrichtung bereit, um als Klemmelement der Klemmeinrichtung zu wirken.

Damit das zumindest eine Klemmelement gleichmäßig auf die Mehrzahl von Nadelmodulen oder die Aufnahmeeinrichtung wirken kann, erstreckt es sich vorzugsweise parallel zur zweiten Richtung. Das zumindest eine Klemmelement kann sich in der zweiten Richtung entlang der gesamten Aufnahmeeinrichtung erstrecken. Es ist aber auch denkbar, mehrere Klemmelemente in der zweiten Richtung hintereinander anzuordnen.

Ein platzsparender Aufbau sowie eine möglichst direkte Krafteinwirkung kann dadurch erreicht werden, dass das zumindest eine Klemmelement in der Aufnahmeeinrichtung aufgenommen ist. Bei mehreren Aufnahmeeinrichtungen ist vorzugsweise in jeder Aufnahmeeinrichtung zumindest ein Klemmelement aufgenommen. Eine gleichmäßige Kraftübertragung sowie Vermeidung von Verklemmungen zwischen Nadelmodulen und der Aufnahmeeinrichtung kann erreicht werden, wenn in der Aufnahmeeinrichtung zwei Klemmelemente, beispielsweise zwei Schläuche, aufgenommen sind. Die zwei Klemmelemente sind dann bevorzugt symmetrisch bezüglich der Mehrzahl von Nadelmodulen angeordnet, beispielsweise symmetrisch zu einer Mittel- oder Symmetrieebene der Nadelmodule, die parallel zur ersten und zur zweiten Richtung definiert ist.

In einem bevorzugten Ausführungsbeispiel ist die Aufnahmeeinrichtung in der ersten Richtung relativ zur Trägerplatte beweglich gelagert und kann mittels der Klemmeinrichtung zwischen einer Freigabestellung und einer Klemmstellung bewegt werden. Der Hubweg der Aufnahmeeinrichtung zwischen der Freigabestellung und der Klemmstellung kann 1 bis 5 mm, vorzugsweise 1 bis 2 mm betragen.

Die Aufnahmeeinrichtung befindet sich in der Freigabestellung, wenn sich das zumindest eine Klemmelement im ersten Zustand befindet. Die Aufnahmeeinrichtung befindet sich in der Klemmstellung, wenn sich das zumindest eine Klemmelement im zweiten Zustand befindet. In der Freigabestellung kann ausreichend Spiel zwischen der Mehrzahl von Nadelmodulen und der Aufnahmeeinrichtung vorhanden sein, um die Nadelmodule in der Aufnahmeeinrichtung zu verschieben. Durch Betätigung der Klemmeinrichtung, insbesondere durch Überführen des zumindest einen Klemmelements in den zweiten Zustand, kann die Aufnahmeeinrichtung in die Klemmstellung bewegt werden, wodurch das Spiel zwischen der Mehrzahl von Nadelmodulen und der Aufnahmeeinrichtung zunächst reduziert und schließlich eliminiert wird. Die Mehrzahl von Nadelmodulen ist dann in der ersten Richtung formschlüssig festgelegt.

Beispielsweise kann das Nadelbrett ein Anlageelement umfassen, das fest mit der Trägerplatte verbunden ist und zumindest teilweise in der Aufnahmeeinrichtung aufgenommen ist. Das Anlageelement weist auf einer von der Trägerplatte abgewandten Seite eine Anlagefläche auf, an der eine Oberseite der Mehrzahl von Nadelmodulen anliegen kann. Auf einer der Oberseite der Nadelmodule gegenüberliegenden Unterseite der Nadelmodule ragen die Nadeln aus dem jeweiligen Modulträger. Die Mehrzahl von Nadelmodulen ist in diesem Fall in der ersten Richtung zwischen dem Anlageelement und der Aufnahmeeinrichtung aufgenommen.

Das Anlageelement kann zumindest einen Falz aufweisen, der sich parallel zur zweiten Richtung erstreckt. Der zumindest eine Falz kann einen Hohlraum im Anlageelement oder zwischen dem Anlageelement und der Trägerplatte bilden und zur Aufnahme des zumindest einen Klemmelements dienen. Vorzugsweise weist das Anlageelement zwei entgegengesetzt ausgerichtete, parallel zur zweiten Richtung verlaufende Falze auf. Die Falze sind bezüglich der dritten Richtung auf einer Vorderseite und einer Rückseite des Anlageelements angeordnet.

In einer bevorzugten Ausführungsform erstreckt sich ein erster Abschnitt der Aufnahmeeinrichtung in den durch den zumindest einen Falz gebildeten Hohlraum. Das zumindest eine Klemmelement ist zwischen dem zumindest einen Falz und dem ersten Abschnitt der Aufnahmeeinrichtung aufgenommen. Wird das zumindest eine Klemmelement in den zweiten Zustand überführt, bewegt es den ersten Abschnitt und somit die Aufnahmeeinrichtung in Richtung der Trägerplatte. Dadurch wird die Mehrzahl von Nadelmodulen an das Aufnahmeelement gedrückt.

Die Aufnahmeeinrichtung umfasst bevorzugt ein erstes und ein zweites Aufnahmeelement, die einander in der ersten Richtung gegenüberliegen und zwischen sich die Klemmeinrichtung und die Mehrzahl von Nadelmodulen aufnehmen, wobei sich die Nadeln der Mehrzahl von Nadelmodulen aus der Aufnahmeeinrichtung hinaus erstrecken, vorzugsweise zwischen dem ersten und dem zweiten Aufnahmeelement. Eine Längsrichtung des ersten und des zweiten Aufnahmeelements ist vorzugsweise parallel zur zweiten Richtung ausgerichtet und das erste und das zweite Aufnahmeelement bilden eine parallel zur zweiten Richtung verlaufende Führung für die Nadelmodule. So ist die Aufnahmeeinrichtung möglichst einfach ausgebildet, während die Nadelmodule zuverlässig aufgenommen und zugleich parallel zur zweiten Richtung verschiebbar sind. Das erste und das zweite Aufnahmeelement erstrecken sich in der zweiten Richtung vorzugsweise über die gesamte Breite der Aufnahmeeinrichtung. Es ist aber auch denkbar mehrere erste bzw. zweite Aufnahmeelemente in der zweiten Richtung hintereinander anzuordnen. Das erste und das zweite Aufnahmeelement können z.B. aus einem Blech, insbesondere einem Stahlblech, gebildet sein.

Das erste und das zweite Aufnahmeelement sind dazu eingerichtet, die Mehrzahl von Nadelmodulen zu tragen. Zusammen können das erste und das zweite Aufnahmeelement die Führung zum Verschieben der Mehrzahl von Nadelmodulen parallel zur zweiten Richtung bilden. Insbesondere umfasst jedes der beiden Aufnahmeelemente hierzu einen Stützabschnitt, auf dem ein Randbereich der Modulträger der Mehrzahl von Nadelmodulen aufliegt. Genauer umfasst jeder Modulträger einen ersten Randbereich und einen dem ersten Randbereich gegenüberliegenden zweiten Randbereich, wobei sich die zumindest eine Nadelreihe des jeweiligen Nadelmoduls vom ersten zum zweiten Randbereich erstreckt. Der erste Randbereich kann dann auf dem Stützabschnitt des ersten Aufnahmeelements aufliegen und der zweite Randbereich kann auf dem Stützabschnitt des zweiten Aufnahmeelements aufliegen.

In einer bevorzugten Ausführungsform sind das erste und das zweite Aufnahmeelement jeweils im Wesentlichen C-förmig ausgebildet. Das erste und das zweite Aufnahmeelement weisen in diesem Fall jeweils drei Schenkel auf, wobei sich ein erster Schenkel parallel zur Trägerplatte, ein zweiter Schenkel an einem Ende des ersten Schenkels senkrecht zur Trägerplatte und ein dritter Schenkel an einem dem ersten Schenkel gegenüberliegenden Ende des zweiten Schenkels parallel zur Trägerplatte erstreckt. Der dritte Schenkel des ersten und des zweiten Aufnahmeelements bildet bevorzugt den Stützabschnitt des jeweiligen Aufnahmeelements. Der erste Schenkel des ersten Aufnahmeelements und der erste Schenkel des zweiten Aufnahmeelements können gemeinsam den ersten Abschnitt der Aufnahmeeinrichtung bilden, der in dem durch den zumindest einen Falz des Anlageelements gebildeten Hohlraum angeordnet ist. Das zumindest eine Klemmelement ist dann zwischen dem ersten Schenkel des ersten bzw. zweiten Aufnahmeelements und dem Anlageelement angeordnet.

Die Klemmeinrichtung kann direkt auf die Mehrzahl von Nadelmodulen wirken oder, insbesondere wenn die Aufnahmeeinrichtung relativ zur Trägerplatte beweglich gelagert ist, auf die Aufnahmeeinrichtung wirken.

In allen Ausführungsformen kann das Nadelbrett weiterhin eine fluidbetätigbare Freigabeeinrichtung umfassen, die dazu eingerichtet ist, in einer Richtung entgegengesetzt zur Haltekraft eine Gegenkraft zu bewirken, um die Mehrzahl von Nadelmodulen in der Aufnahmeeinrichtung freizugeben. Es kann sein, dass sich das zumindest eine Klemmelement (beispielsweise in Form eines Schlauches) nicht auf einfache Art und Weise zurück in den ersten Zustand überführen lässt, zum Beispiel aufgrund unvollständiger oder verzögerter Entlüftung, der Elastizität des Materials des zumindest einen Klemmelements und/oder einer Vorspannung desselben. Die Gegenkraft wirkt dem entgegen, um die Mehrzahl von Nadelmodulen möglichst einfach einsetzen oder entnehmen zu können.

In einer Ausführungsform, in der die Klemmeinrichtung auf die Aufnahmeeinrichtung wirkt und die Aufnahmeeinrichtung relativ zur Trägerplatte beweglich gelagert ist, überträgt die Freigabeeinrichtung die Gegenkraft vorzugsweise auf die Aufnahmeeinrichtung.

Um einen einfachen und kostengünstigen Aufbau zu ermöglichen, umfasst die Freigabeeinrichtung vorzugsweise zumindest ein Druckelement. Das zumindest eine Druckelement kann analog zum zumindest einen Klemmelement ausgebildet sein, zum Beispiel hinsichtlich seiner Ausführung bzw. seines Aufbaus, der Betätigung und der Anzahl von Druckelementen, sodass die diesbezüglich beschriebenen Merkmale analog auf das zumindest eine Druckelement übertragbar sind. Bevorzugt entspricht die Anzahl von Druckelementen der Anzahl von Klemmelementen und jedem Klemmelement ist ein Druckelement zugeordnet, um diesem entgegenzuwirken. Vorzugsweise sind daher auch zwei Druckelemente je Aufnahmeeinrichtung vorgesehen, die symmetrisch zur Aufnahmeeinrichtung bzw. zur Mehrzahl von Nadelmodulen angeordnet sind.

Auch das zumindest eine Druckelement kann einen ersten und einen zweiten Zustand aufweisen, wobei das zumindest eine Druckelement im zweiten Zustand gegenüber dem ersten Zustand expandiert ist. Hierzu eignet sich die Ausbildung des zumindest einen Druckelements als Schlauch, insbesondere als Druckluftschlauch, besonders gut. Im ersten Zustand bewirkt das zumindest eine Druckelement im Wesentlichen keine Gegenkraft, während es im zweiten Zustand die Gegenkraft bewirkt und die Mehrzahl von Nadelmodulen in der Aufnahmeeinrichtung freigibt.

In einer bevorzugten Ausführungsform umfasst das Nadelbrett eine Mehrzahl von übereinander angeordneten Schichten, wobei die Trägerplatte eine erste Schicht der Mehrzahl von Schichten bildet. Die Mehrzahl von Schichten ist bevorzugt in der ersten Richtung übereinander angeordnet.

Die Mehrzahl von Schichten kann darüber hinaus eine weitere Platte umfassen, die eine zweite Schicht der Mehrzahl von Schichten bildet, wobei die weitere Platte und die Trägerplatte beabstandet zueinander angeordnet sind. Die weitere Platte ist bevorzugt in der ersten Richtung oberhalb der Trägerplatte angeordnet. Die Trägerplatte und die weitere Platte können in der ersten Richtung eine Dicke aufweisen, die zwischen 5 und 10 mm, vorzugsweise zwischen 6 und 8 mm liegt.

Das zumindest eine Druckelement ist bevorzugt außerhalb der Aufnahmeeinrichtung angeordnet. In dieser Ausführungsform kann das zumindest eine Druckelement zwischen zwei Schichten der Mehrzahl von Schichten des Nadelbretts aufgenommen sein, z.B. zwischen der Trägerplatte und der weiteren Platte. Die weitere Platte wirkt in diesem Fall als Widerlager für das zumindest eine Druckelement, sodass die von diesem bewirkte Gegenkraft gezielt in der ersten Richtung auf die Aufnahmeeinrichtung ausgeübt wird.

Trotz des mehrschichtigen Aufbaus des Nadelbretts sollten dessen Gewicht und Dimensionen möglichst gering gehalten werden. Es ist daher bevorzugt, dass die Trägerplatte und/oder die weitere Platte aus faserverstärktem Material gebildet sind.

Um die Trägerplatte und die weitere Platte in einem definierten Abstand zueinander anzuordnen, ist es bevorzugt, dass die Mehrzahl von Schichten weiterhin eine dritte Schicht umfasst, die durch zumindest ein Abstandselement gebildet ist. Das zumindest eine Abstandselement ist in der ersten Richtung zwischen der Trägerplatte und der weiteren Platte angeordnet. Bevorzugt ist eine Mehrzahl von Abstandselementen vorgesehen, die sich jeweils parallel zur zweiten Richtung erstrecken und die in der dritten Richtung beabstandet zueinander angeordnet sind. So ist zwischen jeweils zwei benachbarten Abstandselementen der Mehrzahl von Abstandselementen ein Zwischenraum ausgebildet, der nach oben durch die weitere Platte begrenzt ist und in dem ein Druckelement aufgenommen sein kann.

Das zumindest eine Abstandselement kann beispielsweise als Leiste oder Flachprofil, vorzugsweise aus Aluminium, ausgebildet sein. Das zumindest eine Abstandselement kann in der ersten Richtung eine Dicke aufweisen, die zwischen 3 und 8 mm, vorzugsweise zwischen 5 und 6 mm liegt.

Anstelle einer Mehrzahl von Abstandselementen ist es auch denkbar, dass das zumindest eine Abstandselement im Wesentlichen plattenförmig ausgebildet ist und zumindest eine Ausnehmung umfasst, um einen Hohlraum zur Aufnahme des zumindest einen Druckelements zu bilden.

Vorzugsweise ist jeweils ein Druckelement in der ersten Richtung über einem Klemmelement angeordnet. Im Allgemeinen kann die Freigabeeinrichtung zumindest ein Übertragungselement umfassen, wobei das zumindest eine Druckelement die Gegenkraft mittels des zumindest einen Übertragungselements überträgt, vorzugsweise auf die Aufnahmeeinrichtung. Das zumindest eine Übertragungselement kann zum Beispiel als Stift oder Bolzen ausgebildet sein. Bevorzugt ist jedem Druckelement eine Mehrzahl von Übertragungselement zugeordnet, wobei die Übertragungselemente, die demselben Druckelement zugeordnet sind, in der zweiten Richtung hintereinander angeordnet sind. Die Trägerplatte kann eine Mehrzahl von Durchgangsöffnungen umfassen, deren Anzahl der Anzahl von Übertragungselement entspricht und in denen die Übertragungselemente aufgenommen sind.

Das zumindest eine Übertragungselement erstreckt sich vorzugsweise vom zumindest einen Druckelement durch eine Durchgangsöffnung in der Trägerplatte hindurch zur Aufnahmeeinrichtung, insbesondere zum ersten Abschnitt der Aufnahmeeinrichtung bzw. zum ersten Schenkel des ersten oder zweiten Aufnahmeelements. Auf diese Weise kann die Freigabeeinrichtung die Gegenkraft auf eine Oberseite des ersten Abschnitts der Aufnahmeeinrichtung ausüben, während die Klemmeinrichtung die Haltekraft auf die Unterseite des ersten Abschnitts der Aufnahmeeinrichtung ausüben kann.

Im Betrieb ist eine Einstichrichtung der Mehrzahl von Nadelmodulen in den zu verfestigenden Flor im Wesentlichen parallel zur ersten Richtung ausgerichtet. Beschleunigungen wirken daher im Wesentlichen parallel zur ersten Richtung auf die Mehrzahl von Nadelmodulen. In der ersten Richtung ist die Mehrzahl von Nadelmodulen durch die Klemmeinrichtung festgelegt, insbesondere formschlüssig zwischen dem ersten und dem zweiten Aufnahmeelement sowie der Trägerplatte oder dem Anlageelement. In der zweiten Richtung sind die Nadelmodule der Mehrzahl von Nadelmodulen grundsätzlich relativ zueinander verschiebbar und die Haltekraft kann ausreichend sein, um die Mehrzahl von Nadelmodulen in der zweiten Richtung kraftschlüssig festzulegen. Auch in der dritten Richtung kann die Mehrzahl von Nadelmodulen entsprechend kraftschlüssig festgelegt sein.

Bei manchen Anwendungen ist es jedoch auch gewünscht, das Nadelbrett während des Eingriffs mit der Faserflorbahn mit dieser in die Förderrichtung zu bewegen. Dabei erfährt das Nadelbrett während der oszillierenden Bewegung auch eine Bewegungskomponente parallel zur dritten Richtung. In diesem Fall ist es möglich, dass die Beschleunigungskräfte die Haftkraft der Nadelmodule überwinden oder sich die Aufnahmeeinrichtung, insbesondere das erste und das zweite Aufnahmeelement, verformt.

In allen Ausführungsformen der vorliegenden Erfindung kann das Nadelbrett daher eine Spreizeinrichtung aufweisen, die dazu eingerichtet ist, zumindest in der dritten Richtung eine Sicherungskraft auf die Aufnahmeeinrichtung zu bewirken. Die Sicherungskraft wiederum kann dazu dienen, die Mehrzahl von Nadelmodulen in der dritten Richtung formschlüssig in der Aufnahmeeinrichtung festzulegen. Zusätzlich oder alternativ kann die Sicherungskraft die Mehrzahl von Modulen kraftschlüssig festlegen. Durch die Spreizeinrichtung kann daher sichergestellt werden, dass die Mehrzahl von Nadelmodulen in der Aufnahmeeinrichtung auch bei Beschleunigungen in der dritten Richtung fixiert ist.

Die Sicherungskraft kann derart ausgelegt sein, dass sie die Aufnahmeeinrichtung, insbesondere das erste und/oder das zweite Aufnahmeelement, in Richtung der Modulträger der Mehrzahl von Nadelmodulen verformt und diese dadurch in der dritten Richtung festlegt, vorzugsweise formschlüssig zwischen dem ersten und dem zweiten Aufnahmeelement.

Die Spreizeinrichtung kann zumindest ein Spreizelement umfassen, das von einem Fußabschnitt in Richtung der Trägerplatte verjüngt ausgebildet ist. Das zumindest eine Spreizelement kann beispielsweise in Form einer Leiste ausgebildet sein, die sich parallel zur zweiten Richtung erstreckt.

Vorzugsweise ist der Fußabschnitt des zumindest einen Spreizelements in der ersten Richtung unterhalb des dritten Schenkels des ersten und/oder zweiten Aufnahmeelements angeordnet und umfasst einen Auflagebereich für den dritten Schenkel. Vom Fußabschnitt verläuft das zumindest eine Spreizelement zumindest teilweise entlang des zweiten Schenkels des jeweiligen Aufnahmeelements. Die Position des zumindest einen Spreizelements kann relativ zur Trägerplatte einstellbar sein, beispielsweise mittels einer Verschraubung des Spreizelements mit dem Nadelbrett.

Zunächst befindet sich das zumindest eine Spreizelement in einem Abstand zur Trägerplatte, der das Anordnen der Aufnahmeeinrichtung in der Freigabestellung ermöglicht. Wird die Aufnahmeeinrichtung dann in die Klemmstellung überführt, kann das zumindest eine Spreizelement parallel zur ersten Richtung in Richtung der Trägerplatte bewegt werden. Aufgrund der verjüngten Ausbildung des zumindest einen Spreizelements wird das erste und/oder das zweite Aufnahmeelement zunehmend in der dritten Richtung zur Mehrzahl von Nadelmodulen hin verformt. Die Sicherungskraft wirkt im Wesentlichen auf den zweiten Schenkel des ersten bzw. zweiten Aufnahmeelements.

Ist eine Mehrzahl von Aufnahmeeinrichtungen vorgesehen, ist vorzugsweise jeweils ein Spreizelement zwischen zwei benachbarten Aufnahmeeinrichtungen angeordnet. Jedes Spreizelement kann dann mit dem zweiten Aufnahmeelement einer Aufnahmeeinrichtung unter dem ersten Aufnahmeelement der benachbarten Aufnahmeeinrichtung in Eingriff stehen und diese auseinander spreizen.

Alternativ zu jedem Spreizelement kann innerhalb oder außerhalb der jeweiligen Aufnahmeeinrichtung auch ein fluidbetätigbares Klemmmittel verwendet werden, das analog zu den zuvor beschriebenen Klemmelementen aufgebaut ist, in der ersten und zweiten Richtung verläuft und eine Klemmkraft auf die Nadelmodule in der dritten Richtung ausübt.

Die vorliegende Erfindung betrifft auch eine Nadelmaschine zum Vernadeln einer Vliesbahn, wobei die Nadelmaschine eine Nadelbalkenanordnung umfasst, die einen Nadelbalken und mindestens ein erfindungsgemäßes Nadelbrett umfasst, das an dem Nadelbalken befestigt ist. Auf diese Art und Weise wird eine Nadelmaschine bereitgestellt, die für sehr hohe Nadeldichten geeignet ist, ohne ein erhöhtes Risiko der Kollision von Nadeln mit Niederhalter- oder Stichplatten der Nadelmaschine aufzuweisen.

Die Nadelmaschine weist bevorzugt eine erste Hauptwelle auf, auf der ein erster Hauptpleuel exzentrisch gelagert ist, der die erste Hauptwelle gelenkig mit der Nadelbalkenanordnung verbindet. Dadurch kann eine oszillierende Bewegung der Nadelbalkenanordnung in Einstichrichtung realisiert werden, wobei die Einstichrichtung vorzugsweise im Wesentlichen parallel zur ersten Richtung ausgerichtet ist.

Um eine im Wesentlichen elliptische Bewegungsbahn der Nadelbalkenanordnung zu erreichen, kann die Nadelmaschine weiterhin eine zweite Hauptwelle aufweisen, auf der ein zweiter Hauptpleuel exzentrisch gelagert ist, der die zweite Hauptwelle gelenkig mit der Nadelbalkenanordnung verbindet. Die erste und die zweite Hauptwelle drehen bevorzugt in entgegengesetzte Richtungen.

Die zu verfestigende Faserflorbahn wird in einer Förderrichtung durch die Nadelmaschine bewegt, die im Wesentlichen parallel zur dritten Richtung ausgerichtet ist. Im Bereich der Nadelbalkenanordnung ist die Faserflorbahn vorzugsweise zwischen einer Niederhalterund einer Stichplatte der Nadelmaschine aufgenommen, die oberhalb bzw. unterhalb Faserflorbahn angeordnet sind und Öffnungen zum Eintritt oder Durchtritt der Nadeln der Mehrzahl von Nadelmodulen aufweisen.

Insbesondere die Niederhalterplatte kann bei hohen Nadeldichten als Drahtplatte ausgebildet sein, die eine Mehrzahl von parallel zur Förderrichtung verlaufenden, stationär angeordneten Drähten umfasst. Die Drähte sind in der zweiten Richtung beabstandet zueinander angeordnet. Vorzugsweise tritt im Betrieb der Nadelmaschine jeweils eine Nadelreihe der Mehrzahl von Nadelmodulen zwischen zwei benachbarten Drähten hindurch und in die Faserflorbahn ein. Entsprechend ist es erforderlich, dass die Nadelmodule in der zweiten Richtung derart positioniert sind, dass die Nadelreihen zwischen den Drähten angeordnet sind, um Kollisionen zu vermeiden.

Das mindestens eine Nadelbrett ist vorzugsweise lösbar mit dem Nadelbalken verbunden, sodass die Nadelmaschine mit unterschiedlichen Nadelbrettern ausrüstbar ist oder das mindestens eine Nadelbrett außerhalb der Nadelmaschine auf einfache Art und Weise mit der Mehrzahl von Nadelmodulen bestückt werden kann.

In einer bevorzugten Ausführungsform umfasst die Nadelmaschine eine weitere fluidbetätigbare Klemmeinrichtung, die dazu eingerichtet ist, das mindestens eine Nadelbrett am Nadelbalken zu befestigen. Dies ermöglicht eine einfache und sichere Montage des Nadelbretts.

Zur besseren Unterscheidung wird die Klemmeinrichtung des Nadelbretts zur Festlegung der Mehrzahl von Nadelmodulen in der Aufnahmeeinrichtung hierin auch als erste Klemmeinrichtung und die Klemmeinrichtung der Nadelmaschine zur Befestigung des Nadelbretts am Nadelbalken auch als zweite Klemmeinrichtung bezeichnet.

Die zweite Klemmeinrichtung kann ebenfalls eine pneumatisch betätigbare Klemmeinrichtung sein, zumindest ein zweites Klemmelement umfassen, vorzugsweise in Form eines Schlauchs, das zwischen einem ersten und einem zweiten Zustand verstellbar ist. Die Merkmale der ersten Klemmeinrichtung sind daher im Wesentlichen analog auf die zweite Klemmeinrichtung übertragbar. Insbesondere verläuft das zumindest eine zweite Klemmelement parallel zur zweiten Richtung.

In einer bevorzugten Ausführungsform umfasst der Nadelbalken einen vorderen und einen hinteren Absatz. Der vordere Absatz ist in Förderrichtung nach vorne gerichtet. Der hintere Absatz ist in Förderrichtung nach hinten gerichtet. Auf einer von dem Nadelbrett abgewandten Oberseite des vorderen und des hinteren Absatzes ist jeweils ein zweites Klemmelement der zweiten Klemmeinrichtung angeordnet.

Ferner ist jeweils ein Klemmwinkel, genauer ein vorderer und ein hinterer Klemmwinkel, vorgesehen. Der vordere und der hintere Klemmwinkel umfassen vorzugsweise jeweils einen ersten Schenkel, der im Wesentlichen parallel zum Nadelbrett und oberhalb des jeweiligen zweiten Klemmelements angeordnet ist, einen zweiten Schenkel, der sich vom ersten Schenkel neben dem Nadelbalken nach unten erstreckt, und einen dritten Schenkel, der sich parallel zum ersten Schenkel in Richtung des Nadelbretts erstreckt und mit dem Nadelbrett eingreift. Das zumindest eine zweite Klemmelement ist folglich zwischen dem vorderen bzw. hinteren Absatz des Nadelbalkens und dem ersten Schenkel des vorderen bzw. hinteren Klemmwinkels aufgenommen.

Umfasst das Nadelbrett eine Mehrzahl von Schichten, ist bevorzugt zwischen zwei Schichten der Mehrzahl von Schichten ein Falz ausgebildet, in den der dritte Schenkel eingreift. Beispielsweise ist dieser Falz zwischen der Trägerplatte und der weiteren Platte des Nadelbretts ausgebildet. Dies kann dadurch erreicht werden, dass das mindestens eine Abstandselement in der dritten Richtung weniger breit ist als die weitere Platte.

Befinden sich die Klemmelemente der zweiten Klemmeinrichtung im ersten Zustand, lässt sich das Nadelbrett vom Nadelbalken lösen oder an diesem Anbringen. Befinden sich die Klemmelemente der zweiten Klemmeinrichtung im zweiten Zustand, wird das Nadelbrett mittels der Klemmwinkel nach oben gezogen und an den Nadelbalken gepresst und ist an diesem festgelegt.

Die vorliegende Erfindung betrifft weiterhin ein Verfahren zum Bestücken eines Nadelbretts, das zur Befestigung an einem Nadelbalken einer Nadelmaschine vorgesehen ist, wobei das Verfahren die folgenden Schritte umfasst:
Einsetzen einer Mehrzahl von Nadelmodulen in eine Aufnahmeeinrichtung, die an einer Trägerplatte des Nadelbretts angebracht ist, wobei sich Nadeln der Mehrzahl von Nadelmodulen in eine erste Richtung erstrecken und die Nadelmodule der Mehrzahl von Nadelmodulen in der Aufnahmeeinrichtung in einer zweiten Richtung, die senkrecht zur ersten Richtung ausgerichtet ist, hintereinander angeordnet und relativ zueinander beweglich sind;
Erzeugen einer Relativbewegung zwischen dem Nadelbrett und einer Einstelleinrichtung, wobei die Einstelleinrichtung eine Mehrzahl von Einstellelementen umfasst, die parallel zueinander angeordnet sind und sich in einer dritten Richtung erstrecken, die senkrecht zur ersten und zur zweiten Richtung ausgerichtet ist;
Ausrichten der Mehrzahl von Nadeln an der Mehrzahl von Einstellelementen durch die Relativbewegung zwischen dem Nadelbrett und der Einstelleinrichtung;
Festlegen der Mehrzahl von Nadelmodulen in der Aufnahmeeinrichtung nach dem Ausrichten mittels einer fluidbetätigbaren Klemmeinrichtung.

Auf diese Art und Weise können die bereits hergestellten Nadelmodule unter Berücksichtigung von Maßabweichungen präzise ausgerichtet werden, um im Betrieb Kollisionen zu vermeiden, wie eingangs für das erfindungsgemäße Nadelbrett beschrieben.

Besonders bevorzugt dient das Verfahren zum Bestücken eines erfindungsgemäßen Nadelbretts. Alle unter Bezugnahme auf das Nadelbrett beschriebenen Merkmale und Vorteile sind daher analog auf das erfindungsgemäße Verfahren übertragbar und umgekehrt.

Das Bestücken des Nadelbretts kann außerhalb der Nadelmaschine in der Einstelleinrichtung erfolgen, wobei das Nadelbrett und die Nadelmodule besonders gut zugänglich sind. Die Mehrzahl von Einstellelementen ist dann bevorzugt entsprechend der Niederhalterplatte ausgebildet, insbesondere als Drahtplatte ausgestaltet. Die Mehrzahl von Einstellelementen kann in diesem Fall durch eine Mehrzahl von Drähten gebildet werden. Es ist aber auch denkbar, das Nadelbrett in der Nadelmaschine zu bestücken, wobei die Niederhalterplatte die Einstelleinrichtung bilden kann.

Die Mehrzahl von Nadelmodulen wird in die Aufnahmeeinrichtung eingesetzt und ist in dieser zunächst in der zweiten Richtung beweglich. Die Relativbewegung erfolgt bevorzugt parallel zur Längs- bzw. Einstichrichtung der Nadeln, die der ersten Richtung entsprechen kann. Bei der Relativbewegung zwischen dem Nadelbrett und der Einstelleinrichtung können die Nadeln nicht korrekt ausgerichteter Nadelmodule das jeweils angrenzende Einstellelement berühren. Da die Mehrzahl von Einstellelementen stationär angeordnet ist, wird das betreffende Nadelmodul dann während der Relativbewegung soweit in der zweiten Richtung verschoben, bis sie bei einem erneuten Hub in Einstichrichtung nicht mehr aufeinander stoßen würden. Vorzugsweise ist dann jede Reihe von Nadeln zwischen zwei benachbarten Einstellelementen angeordnet. Die Mehrzahl von Nadelmodulen ist nun korrekt ausgerichtet und kann festgelegt werden. Es ist auch möglich, dass die Relativbewegung eine Komponente in der zweiten und/oder der dritten Richtung aufweist. Beispielsweise können zunächst die Nadeln der Mehrzahl von Nadelmodulen zwischen den Einstellelementen angeordnet werden und das Nadelbrett oder die Einstelleinrichtung anschließend gerüttelt werden, um eine Verteilung und Ausrichtung der Mehrzahl von Nadelmodulen zu bewirken.

Der Schritt des Festlegens der Mehrzahl von Nadelmodulen umfasst vorzugsweise die folgenden Schritte:
Erzeugen einer Haltekraft in der ersten Richtung auf die Mehrzahl von Nadelmodulen und/oder die Aufnahmeeinrichtung mittels der Klemmeinrichtung; und
Formschlüssiges Festlegen der Mehrzahl von Nadelmodulen in der ersten Richtung und kraftschlüssiges Festlegen der Mehrzahl von Nadelmodulen in der zweiten Richtung sowie vorzugsweise der dritten Richtung durch die Haltekraft.

Erfolgt das Bestücken des Nadelbretts außerhalb der Nadelmaschine, kann das Nadelbrett nach dem Bestücken mit der Mehrzahl von Nadelmodulen und dem Festlegen der Mehrzahl von Nadelmodulen in die Nadelmaschine eingesetzt werden. In der Nadelmaschine wird das Nadelbrett vorzugsweise mittels der zweiten Klemmeinrichtung am Nadelbalken befestigt.

Da die Mehrzahl von Klemmelementen der ersten Klemmeinrichtung bevorzugt den zweiten Zustand selbstständig beibehalten, können diese nach dem Festlegen der Mehrzahl von Nadelmodulen von einer geeigneten Fluidversorgung getrennt werden, sodass das Nadelbrett im bestückten Zustand ungehindert handhabbar ist.

Umfasst das Nadelbrett eine Spreizeinrichtung, wie oben beschrieben, kann das Verfahren nach dem Festlegen der Mehrzahl von Nadelmodulen mittels der ersten Klemmeinrichtung weiterhin das Betätigen der Spreizeinrichtung umfassen, um die Mehrzahl von Nadelmodulen auch in der dritten Richtung formschlüssig zu sichern. Das Betätigen der Spreizeinrichtung umfasst vorzugsweise das Bewegen des zumindest einen Spreizelements in Richtung der Trägerplatte, wodurch zumindest ein Aufnahmeelement der Aufnahmeeinrichtung verformt wird.

Weitere Merkmale und Vorteile der vorliegenden Erfindung ergeben sich aus der nachfolgenden Beschreibung unter Bezugnahme auf die beigefügten Zeichnungen.
- Fig. 1: zeigt eine schematische Ansicht einer Nadelmaschine.
- Fig. 2: zeigt eine Querschnittsansicht einer Nadelbalkenanordnung mit einem erfindungsgemäßen Nadelbrett.
- Fig. 3: zeigt in vergrößerter Ansicht einen Ausschnitt der Querschnittsansicht nach Fig. 2.
- Fig. 4: zeigt in vergrößerter Ansicht einen Ausschnitt der Nadelbalkenanordnung nach Fig. 2 in einer Querschnittsansicht in einer anderen Schnittebene.
- Fig. 5: zeigt schematisch eine Einstelleinrichtung zum Ausrichten einer Mehrzahl von Nadelmodulen des Nadelbretts.

In Fig. 1 ist der grundlegende Aufbau einer Nadelmaschine 2 schematisch dargestellt. Die Nadelmaschine 2 dient zum Verfestigen einer Faserflorbahn 4, die der Nadelmaschine 2 in einer Förderrichtung F zugeführt wird und die die Nadelmaschine 2 in der Förderrichtung F durchläuft. Die Nadelmaschine 2 umfasst eine Nadelbalkenanordnung 6 mit einem Nadelbalken 8 und mindestens einem Nadelbrett 10, das an dem Nadelbalken 8 lösbar befestigt ist. Das Nadelbrett 10 weist eine Vielzahl von Nadeln 12 auf, die Bestandteil einer Mehrzahl von Nadelmodulen 14 sind, die in den Figuren 2 bis 5 detailliert dargestellt sind.

Zum Verfestigen der Faserflorbahn 4 werden die Nadeln 12 in einer Einstichrichtung E oszillierend auf und ab bewegt und dringen dabei in die Faserflorbahn 4 ein. Die Einstichrichtung E ist vorzugsweise im Wesentlichen senkrecht zur Förderrichtung F ausgerichtet.

Um möglichst tief in die Faserflorbahn 4 eindringen oder diese ggf. durchdringen zu können, kann die Nadelmaschine 2 in einer Nadelzone 16, in der auch die Nadelbalkenanordnung 6 angeordnet ist, eine Stichplatte 18 aufweisen. Die Stichplatte 18 unterstützt die Faserflorbahn 4 in der Nadelzone 16 und weist Öffnungen auf, in die die Spitzen der Nadeln 12 eintreten können, falls sie die Faserflorbahn 4 durchdringen. Um beim Herausziehen der Nadeln 12 aus der Faserflorbahn 4 keine oder möglichst wenige Fasern aus der Faserflorbahn 4 herauszuziehen, umfasst die Nadelmaschine 2 in der Nadelzone 16 weiterhin eine Niederhalterplatte 20. Die Niederhalterplatte 20 ist oberhalb der Faserflorbahn 4 angeordnet und hält die Faserflorbahn 4 und insbesondere deren Fasern beim Herausziehen der Nadeln 12 zurück. Die Niederhalterplatte 20 weist Öffnungen auf, durch die die Nadeln 12 hindurch treten können.

Da es bei großen Nadeldichten aufgrund des sehr geringen Abstands der Nadeln 12 schwierig ist, eine entsprechende Anzahl an Öffnungen vorzusehen und präzise zu den Nadeln auszurichten, können die Stichplatte 18 und die Niederhalterplatte 20 als Drahtplatten ausgebildet sein. Jede Drahtplatte umfasst eine Mehrzahl von Drähten, die stationär angeordnet und parallel zur Förderrichtung F ausgerichtet ist. Die Drähte der Mehrzahl von Drähten sind in einer Richtung senkrecht zur Förderrichtung F und zur Einstichrichtung E beabstandet zueinander angeordnet, um den Durchtritt der Nadeln 12 zu ermöglichen. Zum Beispiel kann jeweils eine parallel zur dritten Richtung angeordnete Reihe von Nadeln 12 zwischen zwei benachbarten Drähten hindurchtreten.

Die Nadelmaschine 2 weist weiterhin eine erste Hauptwelle 22 auf, auf der ein erster Hauptpleuel 24 exzentrisch gelagert ist. Der erste Hauptpleuel 24 verbindet die erste Hauptwelle 22 gelenkig mit der Nadelbalkenanordnung 6. In manchen Anwendungen umfasst die Nadelmaschine 2 zudem eine zweite Hauptwelle und einen zweiten Hauptpleuel, die analog zur ersten Hauptwelle 22 und zum ersten Hauptpleuel 24 ausgebildet sind.

In Fig. 1 ist ferner ein kartesisches Koordinatensystem dargestellt, das eine erste Richtung Y, eine zweite Richtung Z und eine dritte Richtung X aufweist. Vorzugsweise ist die erste Richtung Y im Wesentlichen vertikal ausgerichtet und sind die zweite Richtung Z und die dritte Richtung X im Wesentlichen horizontal ausgerichtet. Bevorzugt ist die Förderrichtung F parallel zur dritten Richtung X und die Einstichrichtung E parallel zur ersten Richtung Y ausgerichtet.

In Fig. 2 ist die Nadelbalkenanordnung 6 mit dem Nadelbalken 8 und dem Nadelbrett 10 in einer Querschnittsansicht detaillierter dargestellt, wobei die Schnittebene durch die erste Richtung Y und die dritte Richtung X definiert ist. Das Nadelbrett 10 umfasst eine Trägerplatte 26 mit mindestens einer Aufnahmeeinrichtung 28, in der eine Mehrzahl von Nadelmodulen 14 aufgenommen ist. In der dargestellten Ausführungsform sind fünf Aufnahmeeinrichtungen 28 vorgesehen, die in der dritten Richtung X nebeneinander angeordnet sind und von denen jede eine Mehrzahl von Nadelmodulen 14 aufnimmt. Die Aufnahmeeinrichtungen 28 sind analog aufgebaut, weshalb nur eine Aufnahmeeinrichtung 28 detaillierter beschrieben wird, deren Merkmale analog auf eine beliebige Anzahl von Aufnahmeeinrichtungen 28 übertragen werden kann.

Das Nadelbrett 10 umfasst ferner eine fluidbetätigbare Klemmeinrichtung 30, die auch als erste Klemmeinrichtung 30 bezeichnet wird und vorzugsweise zumindest ein erstes Klemmelement 32, hier zwei erste Klemmelemente 32a, 32b aufweist. Die erste Klemmeinrichtung 30 und deren Funktionsweise werden unter Bezugnahme auf die Figuren 3 und 4 genauer beschrieben.

Die Nadelbalkenanordnung 6 kann eine zweite fluidbetätigbare Klemmeinrichtung 34 umfassen, die zumindest ein zweites Klemmelement 36 aufweisen kann und hier zwei zweite Klemmelemente 36a, 36b aufweist. Die zweite Klemmeinrichtung 34 ist zur Befestigung des Nadelbretts 10 am Nadelbalken 8 vorgesehen. Hierzu kann der Nadelbalken 8 einen vorderen Absatz 38 und einen hinteren Absatz 40 aufweisen, die vom Nadelbalken 8 bezüglich der Förderrichtung F nach vorne bzw. nach hinten abragen. Auf den Absätzen 38, 40 ist jeweils ein zweites Klemmelement 36a, 36b angeordnet und erstreckt sich parallel zur zweiten Richtung Z.

Die zweite Klemmeinrichtung 34 umfasst in diesem Ausführungsbeispiel zudem einen hinteren ersten Klemmwinkel 42 und einen vorderen zweiten Klemmwinkel 44. Der erste und der zweite Klemmwinkel 42, 44 klammern das Nadelbrett 10 an den Nadelbalken 8. Hierzu weist jeder der beiden Klemmwinkel 42, 44 einen ersten Schenkel 42a, 44a, der sich im Wesentlichen horizontal und oberhalb des jeweiligen Absatzes 38, 40 erstreckt, einen zweiten Schenkel 42b, 44b, der sich neben dem jeweiligen Absatz 38, 40 vom ersten Schenkel 42a, 44a im Wesentlichen vertikal nach unten erstreckt, und einen dritten Schenkel 42c, 44c auf, der sich vom zweiten Schenkel 42b, 44b im Wesentlichen horizontal in Richtung des Nadelbretts 10 erstreckt. Der dritte Schenkel 42c, 44c greift mit dem Nadelbrett 10 ein, indem er sich beispielsweise in einen an dem Nadelbrett 10 ausgebildeten Falz 46 erstreckt, der auch als Nadelbrett-Falz bezeichnet wird.

Die zweiten Klemmelemente 36a, 36b sind vorzugsweise zwischen einem ersten und einem zweiten Zustand verstellbar, wobei sie im zweiten Zustand gegenüber dem ersten Zustand expandiert sind. Ist die zweite Klemmeinrichtung 34 als pneumatisch betätigbare Klemmeinrichtung 34 ausgebildet, können die zweiten Klemmelemente 36a, 36b als Schläuche, insbesondere als pneumatisch betätigbare Druckschläuche ausgebildet sein. Befinden sich die zweiten Klemmelemente 36a, 36b im ersten Zustand, sind der erste und der zweite Klemmwinkel 42, 44 abgesenkt und das Nadelbrett 10 kann parallel zur zweiten Richtung Z eingeschoben oder entnommen werden. Befinden sich die zweiten Klemmelemente 36a, 36b im expandierten zweiten Zustand, werden der erste und der zweite Klemmwinkel 42, 44 durch die Klemmelemente parallel zur ersten Richtung Y angehoben und das Nadelbrett 10 wird dadurch an den Nadelbalken 8 gedrückt. Auf diese Weise ist das Nadelbrett 10 fest am Nadelbalken 8 angebracht.

Weitere Details des Nadelbretts 10 werden nachfolgend unter Bezugnahme auf Fig. 2 bis Fig. 4 beschrieben.

Die Mehrzahl von Nadelmodulen 14 ist in der zweiten Richtung Z hintereinander in der Aufnahmeeinrichtung 28 angeordnet. Jedes Nadelmodul 14 weist einen Modulträger 48 auf, in dem die Nadeln 12 des Nadelmoduls 14 aufgenommen sind. Bevorzugt weist jedes Nadelmodul 14 nur eine Reihe von Nadeln 12 auf, wobei die Nadeln 12 in der dritten Richtung X in einer Reihe hintereinander angeordnet sind. Die Mehrzahl von Nadelmodulen 14 ist derart in der Aufnahmeeinrichtung 28 aufgenommen, dass sich eine Längsrichtung der Nadeln 12 parallel zur Einstichrichtung E erstreckt.

Die Aufnahmeeinrichtung 28 ist derart ausgebildet, dass die Nadelmodule 14 der Mehrzahl von Nadelmodulen 14 in die Aufnahmeeinrichtung 28 eingesetzt bzw. eingeschoben werden können, in der Aufnahmeeinrichtung 28 parallel zur zweiten Richtung Z verschoben werden können und von der Aufnahmerichtung 28 gehalten werden. Die Aufnahmeeinrichtung 28 kann ein erstes Aufnahmeelement 50 und ein zweites Aufnahmeelement 52 umfassen, deren Längsrichtung sich vorzugweise parallel zur zweiten Richtung Z erstreck. Das erste und das zweite Aufnahmeelement 50, 52 liegen einander in der dritten Richtung gegenüber und nehmen zwischen sich die Mehrzahl von Nadelmodulen 14 auf, wobei sich die Nadeln 12 zwischen dem ersten und dem zweiten Aufnahmeelement 50, 52 aus der Aufnahmeeinrichtung 28 hinaus erstrecken.

Um die Mehrzahl von Nadelmodulen 14 zu tragen, umfasst jedes Aufnahmeelement 50, 52 einen Stützabschnitt 54, 56, auf dem jeweils ein Randbereich 48a, 48b der Modulträger 48 aufliegt. Der erste Randbereich 48a und der zweite Randbereich 48b eines jeden Modulträgers 48 liegen einander gegenüber und die zumindest eine Nadelreihe des jeweiligen Nadelmoduls 14 erstreckt sich zwischen dem ersten und dem zweiten Randbereich 48a, 48b.

Wie dargestellt, können das erste und das zweite Aufnahmeelement 50, 52 im Wesentlichen C-förmig ausgebildet sein. Das erste und das zweite Aufnahmeelement 50, 52 weisen jeweils entsprechend einen ersten Schenkel 50a, 52a, einen zweiten Schenkel 50b, 52b und einen dritten Schenkel 50c, 52c auf. Der erste Schenkel 50a, 52a und der dritte Schenkel 50c, 52c sind parallel zueinander angeordnet und der zweite Schenkel 50b, 52b erstreckt sich im Wesentlichen senkrecht zum ersten und zum dritten Schenkel zwischen diesen. Der dritte Schenkel 50c, 52c des ersten bzw. zweiten Aufnahmeelements 50, 52 kann den jeweiligen Stützabschnitt 54, 56 bilden, auf dem die Modulträger 48 aufliegen.

Das Nadelbrett 10 kann weiterhin ein Anlageelement 58 umfassen, das fest mit der Trägerplatte 26 verbunden, beispielsweise verschraubt, ist. Das Anlageelement 58 weist auf einer von der Trägerplatte 26 abgewandten Seite eine Anlagefläche 60 auf, an der eine Oberseite der Mehrzahl von Nadelmodulen 14 anliegen kann.

Zum Festlegen der Mehrzahl von Nadelmodulen 14 in der Aufnahmeeinrichtung 28 kann die Aufnahmeeinrichtung 28 in der ersten Richtung Y relativ zur Trägerplatte 26 beweglich gelagert sein. Beispielsweise weist das Anlageelement 58 zwei entgegengesetzt ausgerichtete, parallel zur zweiten Richtung verlaufende Falze 62, 64 auf, nämlich einen hinteren Falz 62 und einen vorderen Falz 64. Die Falze 62, 64 bilden einen Hohlraum zwischen dem Anlageelement 58 und der Trägerplatte 26, in den sich ein erster Abschnitt der Aufnahmeeinrichtung 28 hinein erstrecken kann. Der erste Abschnitt der Aufnahmeeinrichtung 28 ist beispielsweise durch die ersten Schenkel 50a, 52a des ersten und des zweiten Aufnahmeelements 50, 52 gebildet. So kann sich der erste Abschnitt der Aufnahmeeinrichtung 28 zwischen dem Anlageelement 58 und der Trägerplatte 26 auf und ab bewegen und ist zugleich bezüglich der ersten Richtung Y an der Trägerplatte 26 gesichert.

Die erste Klemmeinrichtung 30 ist dazu eingerichtet, die Mehrzahl von Nadelmodulen 14 in der Aufnahmeeinrichtung 28 zumindest in der ersten Richtung Y festzulegen, insbesondere indem sie in der ersten Richtung Y eine Haltekraft auf die Mehrzahl von Nadelmodulen 14 und/oder die Aufnahmeeinrichtung 28 bewirkt. Dadurch legt die erste Klemmeinrichtung 30 die Mehrzahl von Nadelmodulen 14 in der ersten Richtung Y formschlüssig und in der zweiten und der dritten Richtung kraftschlüssig fest.

Die erste Klemmeinrichtung 30 ist vorzugsweise zwischen einem betätigten und einem unbetätigten Zustand verstellbar. Hierzu können das erste und das zweite Klemmelement 32a, 32b einen ersten Zustand aufweisen, in dem die Mehrzahl von Nadelmodulen 14 in der Aufnahmeeinrichtung 28 bewegbar ist, und einen zweiten Zustand aufweisen, in dem das erste und das zweite Klemmelement 32a, 32b gegenüber dem ersten Zustand expandiert sind und die Mehrzahl von Nadelmodulen 14 in der Aufnahmeeinrichtung 28 festlegen. Das erste und das zweite Klemmelement 32a, 32b erstrecken sich vorzugsweise parallel zur zweiten Richtung Z.

Bevorzugt ist die erste Klemmeinrichtung 30 als pneumatisch betätigbare Klemmeinrichtung ausgebildet, wobei das erste und das zweite Klemmelement 32a, 32b jeweils durch einen Schlauch gebildet sind. Durch Zufuhr von Luft wird die Klemmeinrichtung 30 betätigt, wobei das erste und das zweite Klemmelement 32a, 32b aus dem ersten Zustand in den zweiten Zustand überführt werden.

Das erste und das zweite Klemmelement 32a, 32b sind vorzugsweise in der Aufnahmeeinrichtung 28 aufgenommen. In der dargestellten Ausführungsform sind die Klemmelemente 32a, 32b in dem Hohlraum aufgenommen, der durch die Falze 62, 64 zwischen dem Anlageelement 58 und der Trägerplatte 26 gebildet werden. Genauer ist das erste Klemmelement 32a auf dem hinteren Falz 62 des Anlageelements 58 angeordnet und zwischen dem Anlageelement 58 und dem ersten Schenkel 50a des ersten Aufnahmeelements 50 aufgenommen. Das zweite Klemmelement 32b ist auf dem vorderen Falz 64 des Anlageelements 58 angeordnet und zwischen dem Anlageelement 58 und dem ersten Schenkel 52a des zweiten Anlageelements 52 aufgenommen.

Werden das erste und das zweite Klemmelement 32a, 32b in den zweiten Zustand überführt, bewegen sie die ersten Schenkel 50a, 52a der Anlageelemente 50, 52 parallel zur ersten Richtung Y nach oben, da die Falze 62, 64 des Anlageelements 58 feststehen.

In Fig. 3 und 4 sind die Klemmelemente 32a, 32b im zweiten Zustand dargestellt. Das erste und das zweite Klemmelement 32a, 32b bewirken in diesem Zustand die Haltekraft auf das erste und das zweite Aufnahmeelement 50, 52 der Aufnahmeeinrichtung. Mittels der Aufnahmeelemente 50, 52 wird die Mehrzahl von Nadelmodulen 14 nach oben und an das Anlageelement 58 gedrückt. Die Mehrzahl von Nadelmodulen 14 ist dann formschlüssig zwischen der Anlagefläche 60 des Anlageelements 58 und den Stützabschnitten 54, 56 der Aufnahmeelemente 50, 52 aufgenommen. Die Reibung zwischen der Mehrzahl von Nadelmodulen 14 und dem Anlageelement 58 sowie den Aufnahmeelementen 50, 52 kann ausreichen, um die Mehrzahl von Nadelmodulen 14 zudem in der zweiten und der dritten Richtung Z, X kraftschlüssig festzulegen.

Um das erste und das zweite Klemmelement 32a, 32b in den ersten Zustand zurück zu versetzen, können diese entlüftet werden. Zusätzlich kann das Nadelbrett 10 eine fluidbetätigbare Freigabeeinrichtung 66 umfassen, die in einer Richtung entgegengesetzt zur Haltekraft eine Gegenkraft bewirkt, durch die die Mehrzahl von Nadelmodulen 14 in der Aufnahmeeinrichtung 28 freigegeben werden. Dies kann Beispielsweise erforderlich sein, um die Klemmelemente 32a, 32b ausreichend zu entlüften oder zu komprimieren.

Insbesondere wenn die erste Klemmeinrichtung 30 auf die Aufnahmeeinrichtung 28 wirkt, kann auch die Freigabeeinrichtung 66 auf die Aufnahmeeinrichtung 28 wirken. In der dargestellten Ausführungsform wirkt die Freigabeeinrichtung 66 auf das erste und das zweite Aufnahmeelement 50, 52, um diese entgegengesetzt zu der Bewegung, die durch die erste Klemmeinrichtung 30 bewirkt wird, zurück nach unten zu bewegen. Vorzugsweise umfasst die Freigabeeinrichtung 66 hierzu zumindest ein Druckelement 68, hier ein erstes Druckelement 68a und ein zweites Druckelement 68b. Das erste und das zweite Druckelement 68a, 68b können analog zu den Klemmelementen 32a, 32b ausgebildet sein. D. h., dass die Druckelemente 68a, 68b vorzugsweise durch pneumatisch betätigbare Schläuche gebildet sind und sich parallel zur zweiten Richtung Z erstrecken.

Das erste und das zweite Druckelement 68a, 68b weisen einen ersten Zustand und einen zweiten Zustand auf, wobei die Druckelemente 68a, 68b im zweiten Zustand gegenüber dem ersten Zustand expandiert sind. Im zweiten Zustand bewirken das erste und das zweite Druckelement 68a, 68b die Gegenkraft. Den zweiten Zustand behalten die Druckelemente 68a, 68b vorzugsweise selbstständig bei.

Die Anzahl von Druckelementen 68a, 68b entspricht vorzugsweise der Anzahl von Klemmelementen 32a, 32b, sodass jedes Druckelement 68 einem Klemmelement 32 zugeordnet ist und diesem entgegenwirken kann. Die Freigabeeinrichtung 66 kann zumindest ein Übertragungselement 70 umfassen, wobei jedem Druckelement 68a, 68b mindestens ein Übertragungselement 70a, 70b zugeordnet ist, über das es auf die Aufnahmeeinrichtung 28 wirkt. Das zumindest eine Übertragungselement 70 kann als Leiste, die parallel zur zweiten Richtung Z verläuft, oder, wie hier, als Stift ausgebildet sein. In diesem Fall ist bevorzugt eine Mehrzahl von Übertragungselementen 70 für jedes Druckelement 68 vorgesehen, wobei die Übertragungselemente 70 in der zweiten Richtung Z hintereinander angeordnet sind.

Die Trägerplatte 26 umfasst eine Mehrzahl von Durchgangsöffnungen 72a, 72b, deren Anzahl der Anzahl von Übertragungselementen 70 entspricht und in denen die Übertragungselemente 70 aufgenommen sind. Jedes Übertragungselement 70a, 70b erstreckt sich von dem Druckelement 68a, 68b, dem es zugeordnet ist, durch eine der Durchgangsöffnungen 72a, 72b hindurch zur Aufnahmeeinrichtung 28, insbesondere zum ersten Abschnitt der Aufnahmeeinrichtung 28, der hier durch die ersten Schenkel 50a, 52a des ersten und zweiten Aufnahmeelements 50, 52 gebildet ist.

Werden das erste und das zweite Druckelement 68a, 68b in den zweiten Zustand überführt, bewirken sie die nach unten gerichtete Gegenkraft auf die Übertragungselemente 70a, 70b, da sie im Nadelbrett 10 nach oben abgestützt sind. Über die Übertragungselemente 70a, 70b wird die Gegenkraft auf das erste und das zweite Aufnahmeelement 50, 52 übertragen, die dadurch nach unten bewegt werden, sofern die Gegenkraft größer als die Haltekraft ist oder die Klemmelemente 36a, 36b entlüftet werden. Der Formschluss zwischen den Nadelmodulen 14 und der Aufnahmeeinrichtung 28 wird gelöst und die Nadelmodule 14 können verschoben und entnommen werden.

Die Aufnahme einer oder mehrerer Freigabeeinrichtungen 66 im Nadelbrett 10 kann besonders vorteilhaft dadurch realisiert werden, dass das Nadelbrett 10 eine Mehrzahl von übereinander angeordneten Schichten umfasst. Die Trägerplatte 26 bildet eine erste Schicht der Mehrzahl von Schichten und eine weitere Platte 74 bildet eine zweite Schicht der Mehrzahl von Schichten. Die Trägerplatte 26 und die weitere Platte 74 sind beabstandet zueinander angeordnet und die Druckelemente 68 der zumindest einen Freigabeeinrichtung 66 sind zwischen der Trägerplatte 26 und der weiteren Platte 74 angeordnet. In der Nadelbalkenanordnung 6 liegt die weitere Platte 74 vorzugsweise am Nadelbalken 8 an, zum Beispiel mit einer von der Trägerplatte 26 abgewandten Oberseite.

Die Mehrzahl von Schichten kann weiterhin eine dritte Schicht umfassen, die durch zumindest ein Abstandselement 76 gebildet ist, das zwischen der Trägerplatte 26 und der weiteren Platte 74 angeordnet ist, um diese in einem definierten Abstand zu positionieren. Wie in Fig. 4 zu sehen, ist die Mehrzahl von Schichten vorzugsweise fest miteinander verbunden, beispielsweise verschraubt.

Die Schichten der Mehrzahl von Schichten des Nadelbretts 10 sind vorzugsweise derart dimensioniert, dass sie die Nadelbrett-Falze 46 bilden, in die der erste und der zweite Klemmwinkel 42, 44 der zweiten Klemmeinrichtung 34 eingreifen. Beispielsweise ragt hierzu die weitere Platte 74 in der dritten Richtung X auf beiden Seiten über das zumindest eine Abstandselement 76 hinaus.

Es kann genau ein im Wesentlichen plattenförmiges Abstandselement 76 vorgesehen sein, das entsprechende Ausnehmungen zur Aufnahme der Druckelemente 68 der Freigabeeinrichtung 66 umfasst. In der dargestellten Ausführungsform umfasst die Nadelplatte 10 eine Mehrzahl von getrennt voneinander ausgebildeten Abstandselementen 76a, 76b, 76c, 76d, 76e, deren Längsrichtung sich parallel zur zweiten Richtung Z erstreckt und die in der dritten Richtung X beabstandet zueinander angeordnet sind. Jedes Druckelement 68 der zumindest einen Freigabeeinrichtung 66 kann auf diese Weise in einem Zwischenraum zwischen zwei benachbarten Abstandselementen 76 aufgenommen sein.

Eine zusätzliche Sicherung der Mehrzahl von Nadelmodulen 14 in der Aufnahmeeinrichtung 28 in der dritten Richtung X kann durch zumindest eine Spreizeinrichtung 78 erreicht werden, die dazu eingerichtet ist, zumindest in der dritten Richtung X eine Sicherungskraft auf die Aufnahmeeinrichtung 28 zu bewirken. Dadurch kann die Mehrzahl von Nadelmodulen 14 in der dritten Richtung X formschlüssig festgelegt werden. Insbesondere verformt die Spreizeinrichtung 78 das erste und/oder das zweite Aufnahmeelement 50, 52 derart, dass die Mehrzahl von Nadelmodulen 14 in der dritten Richtung X formschlüssig festgelegt sind.

Die Spreizeinrichtung 78 umfasst zumindest ein Spreizelement 80, das einem aus dem ersten und dem zweiten Aufnahmeelement 50, 52 zugeordnet ist. Vorzugsweise ist jedem Aufnahmeelement 50, 52 der Aufnahmeeinrichtung 28 oder der Mehrzahl von Aufnahmeeinrichtungen 28 ein Spreizelement 80 zugeordnet. Sind mehrere Aufnahmeeinrichtungen 28 nebeneinander vorgesehen, wie in Fig. 2 dargestellt, kann jeweils ein Spreizelement 80 zwischen zwei benachbarten Aufnahmeeinrichtungen 28 angeordnet sein und somit dem ersten Aufnahmeelement 50 der einen Aufnahmeeinrichtung 28 und dem zweiten Aufnahmeelement 52 der benachbarten Aufnahmeeinrichtung 28 zugeordnet sein.

Das zumindest eine Spreizelement 80 weist einen Fußabschnitt 82 auf, der vorzugsweise in der ersten Richtung Y unterhalb des jeweiligen Aufnahmeelements 50, 52 angeordnet ist. Zum Beispiel kann der Fußabschnitt 82 einen Auflagebereich für den dritten Schenkel 50c, 52c des ersten bzw. zweiten Aufnahmeelements 50, 52 bilden. Vom Fußabschnitt 82 aus erstreckt sich das zumindest eine Spreizelement 80 entlang des zweiten Schenkels 50b, 52b des jeweiligen Aufnahmeelements 50, 52 nach oben. Besonders bevorzugt ist das zumindest eine Spreizelement 80 vom Fußabschnitt 82 in Richtung der Trägerplatte 26 verjüngt ausgebildet. Das zumindest eine Spreizelement 80 kann sich leistenförmig parallel zur zweiten Richtung Z erstrecken oder es kann eine Mehrzahl von Spreizelementen 80 in der zweiten Richtung Z hintereinander angeordnet sein.

Um die Sicherungskraft auf die Aufnahmeeinrichtung 28 zu bewirken, ist die Position des zumindest einen Spreizelements 80 relativ zur Trägerplatte 26 vorzugsweise einstellbar. Wie dargestellt, kann das Spreizelement 80 hierzu mit dem Nadelbrett 10 verschraubt sein. Die Verschraubung 84 erstreckt sich vorzugsweise von einer Oberseite der Mehrzahl von Schichten, hier gebildet durch die Oberseite der weiteren Platte 74, durch die Mehrzahl von Schichten hindurch in das zumindest eine Spreizelement 80. Dadurch kann die Position des zumindest einen Spreizelements 80 jederzeit vor dem Befestigen des Nadelbretts 10 am Nadelbalken 8 eingestellt werden, da die Verschraubung von der Oberseite her zugänglich ist. Wird die Verschraubung 84 angezogen, bewegt sich das Spreizelement 80 zur Trägerplatte 26 hin, während das Lösen der Verschraubung 84 das Spreizelement 80 von der Trägerplatte 26 weg bewegt.

Wie in Fig. 3 und 4 dargestellt, befindet sich die Aufnahmeeinrichtung 28 in einer Klemmstellung, in der die Mehrzahl von Nadelmodulen 14 in der Aufnahmeeinrichtung 28 festgelegt ist. Wird das zumindest eine Spreizelement 80 nun in Richtung der Trägerplatte 26 bewegt, bewirkt insbesondere die Verjüngung des Spreizelements 80 eine zunehmende Sicherungskraft auf die Aufnahmeelemente 50, 52 in der dritten Richtung X sowie deren Verformung bis zur Anlage an die Modulträger 48 der Nadelmodule 14.

Durch diese Maßnahme kann die korrekte Positionierung der Mehrzahl von Nadelmodulen 14 auch bei horizontalen Beschleunigungen in Förderrichtung F sichergestellt werden. An den in der dritten Richtung X vorne bzw. hinten angeordneten Rändern des Nadelbretts 10 können zudem Anschläge 86 vorgesehen sein, die vorzugsweise aus kohlenstofffaserverstärktem Material gebildet sind. Die Anschläge 86 erstrecken sich parallel zur zweiten Richtung entlang des Nadelbretts 10 und können beispielsweise mit der Trägerplatte 26 verschraubt sein. Die Anschläge 86 stützen das in der dritten Richtung X vorderste bzw. hinterste Stützelement 80 in der dritten Richtung X ab, um eine Verformung dieser bei Beschleunigung in der dritten Richtung X zu unterbinden.

Basierend auf dem Nadelbrett 10 gemäß der Figuren 2 bis 4 wird unter weiterer Bezugnahme auf Fig. 5 ein erfindungsgemäßes Verfahren beschrieben. Zum Bestücken des Nadelbretts 10 mit Nadelmodulen 14 wird die Mehrzahl von Nadelmodulen 14 zunächst in die zumindest eine Aufnahmeeinrichtung 28 eingesetzt, wo die Nadelmodule 14 in der zweiten Richtung Z hintereinander angeordnet und relativ zueinander beweglich sind. Die Aufnahmeeinrichtung 28 befindet sich hierzu vorzugsweise in der Freigabestellung, die erste Klemmeinrichtung 30 im unbetätigten Zustand. Die Druckelemente 68 der Freigabeeinrichtung 66 können sich, falls vorhanden, in ihrem zweiten Zustand befinden.

Anschließend wird eine Relativbewegung zwischen dem Nadelbrett 10 und einer Einstelleinrichtung 88 erzeugt, die schematisch in Fig. 5 dargestellt ist. Die Einstelleinrichtung 88 umfasst eine Mehrzahl von Einstellelementen 90, die parallel zueinander angeordnet sind und sich in der dritten Richtung erstrecken. Die Einstellelemente 90 können beispielsweise durch Drähte gebildet sein und stationär angeordnet sein. Die Einstelleinrichtung 88 kann eine separate Vorrichtung außerhalb der Nadelmaschine 2 sein oder durch die Stichplatte 18 oder die Niederhalterplatte 20 der Nadelmaschine 2 gebildet sein. Ist die Einstelleinrichtung 88 eine separate Vorrichtung, sind die Einstellelemente 90 vorzugsweise entsprechend der Stich- und/oder Niederhalterplatte 18, 20 der Nadelmaschine 2 ausgebildet, um die Nadelmodule 14 auf geeignete Weise auszurichten. Es ist folglich bevorzugt, dass die Mehrzahl von Einstellelementen 90 die Teilung der Nadelmodule 14 derart definiert, wie sie in der Nadelmaschine 2 gewünscht ist.

Bei der Relativbewegung handelt es sich zumindest um einen Hub des Nadelbretts 10 und der Einstelleinrichtung 88 relativ zueinander parallel zur ersten Richtung Y, wie durch den Pfeil B angedeutet. Durch die Relativbewegung zwischen dem Nadelbrett 10 und der Einstelleinrichtung 88 wird die Mehrzahl von Nadeln 12 der Mehrzahl von Nadelmodulen 14 an der Mehrzahl von Einstellelementen 90 ausgerichtet. Trifft eine Nadel 12 auf ein Einstellelement 90, gleitet aufgrund der Relativbewegung an dem Einstellelement 90 entlang, wodurch das Nadelmodul 14, das diese Nadel 12 umfasst, in der zweiten Richtung Z verschoben wird. Dies kann bereits zur korrekten Ausrichtung der Nadelmodule 14 führen.

Es ist aber auch denkbar, die Mehrzahl von Nadeln 12 durch die Relativbewegung in Bewegungsrichtung B zunächst zwischen der Mehrzahl von Einstellelementen 90 anzuordnen, dabei gegebenenfalls etwas zu verschieben, wie eben beschrieben, und dann durch eine weitere Bewegungskomponente der Relativbewegung zumindest in der zweiten Richtung Z genauer auszurichten. Die Relativbewegung kann dann sowohl eine Komponente in der ersten Richtung Y als auch in der zweiten Richtung Z umfassen. Beispielsweise wird das Nadelbrett 10 oder die Einstelleinrichtung 88 gerüttelt.

Ist die Mehrzahl von Nadelmodulen 14 korrekt ausgerichtet, wird die Mehrzahl von Nadelmodulen 14 in der Aufnahmeeinrichtung 28 mittels der fluidbetätigbaren ersten Klemmeinrichtung 30 festgelegt, wie bereits ausführlich beschrieben.

Ist eine Spreizeinrichtung 78 vorgesehen, so kann diese nach dem Festlegen der Mehrzahl von Nadelmodulen 14 betätigt werden. Die Spreizelemente 80 werden hierzu in Richtung der Trägerplatte 26 bewegt, beispielsweise durch anziehen der Verschraubung 84, sodass die Aufnahmeelemente 50, 52 die Mehrzahl von Nadelmodulen 14 in der dritten Richtung X formschlüssig zwischen sich aufnehmen.

Ist die Einstelleinrichtung 88 als separate Vorrichtung ausgebildet, umfasst das Verfahren schließlich das Einsetzen des Nadelbretts 10 in die Nadelmaschine 2. In der Nadelmaschine 2 wird das Nadelbrett 10 dann vorzugsweise mittels der zweiten Klemmeinrichtung 34 am Nadelbalken 8 befestigt. Um das gesamte Nadelbrett 10 korrekt am Nadelbalken 8 zu positionieren, kann das Verfahren nach dem Einsetzen des Nadelbretts 10 in die Nadelmaschine 2 und vor dem Betätigen der zweiten Klemmeinrichtung 34 weiterhin den Schritt umfassen, den Nadelbalken 8 in Einstichrichtung E zu bewegen, um durch einen Hub die Nadeln 12 und somit das Nadelbrett 10 an der Niederhalterplatte 20 und/oder der Stichplatte 18 auszurichten. Das Nadelbrett 10 wird dadurch korrekt am Nadelbalken 8 positioniert und kann anschließend durch Betätigen der zweiten Klemmeinrichtung 34 am Nadelbalken 8 festgelegt werden.

Zusätzlich können Einstellschrauben (nicht dargestellt) vorgesehen sein, um bei segmentierten Nadelbrettern 10 bzw. mehreren Nadelbrettern 10 am selben Nadelbalken 8 eine Ausrichtung der am Nadelbalken 8 angeordneten Segmente des Nadelbretts 10 bzw. der am Nadelbalken 8 angeordneten mehreren Nadelbretter 10 zueinander, insbesondere in Richtung Z, zu gewährleisten.

Die vorliegende Erfindung stellt folglich ein Nadelbrett und ein Verfahren bereit, die unter Berücksichtigung der Maßabweichungen der Komponenten des Nadelbretts eine korrekte Positionierung der Vielzahl von Nadeln 12 eines Nadelbalkens 8 und somit eine sehr hohe Nadeldichte ermöglichen.

## Patentansprüche

1. Nadelbrett (10) zur Befestigung an einem Nadelbalken (8) einer Nadelmaschine (2), die zur Verfestigung einer Faserflorbahn (4) dient, wobei das Nadelbrett (10) aufweist:
eine Trägerplatte (26) mit einer Aufnahmeeinrichtung (28), in der eine Mehrzahl von in einer Reihe angeordneten Nadelmodulen (14) aufgenommen ist, wobei jedes Nadelmodul (14) der Mehrzahl von Nadelmodulen (14) eine Mehrzahl von Nadeln (12) aufweist, und
eine fluidbetätigbare Klemmeinrichtung (30), die dazu eingerichtet ist, die Mehrzahl von Nadelmodulen (14) in der Aufnahmeeinrichtung (28) zumindest in einer ersten Richtung (Y) festzulegen.

2. Nadelbrett (10) nach Anspruch 1, **dadurch gekennzeichnet, dass** die Klemmeinrichtung (30) dazu eingerichtet ist, zumindest in der ersten Richtung (Y) eine Haltekraft auf die Mehrzahl von Nadelmodulen (14) und/oder die Aufnahmeeinrichtung (28) zu bewirken und dadurch vorzugsweise die Mehrzahl von Nadelmodulen (14) in der ersten Richtung (Y) formschlüssig und zumindest in einer zweiten Richtung (Z), die senkrecht zur ersten Richtung (Y) ausgerichtet ist, kraftschlüssig festzulegen.

3. Nadelbrett (10) nach Anspruch 1 oder 2, **dadurch gekennzeichnet, dass** die Klemmeinrichtung (30) zumindest ein Klemmelement (32, 32a, 32b) umfasst, das einen ersten Zustand aufweist, in dem die Mehrzahl von Nadelmodulen (14) in der Aufnahmeeinrichtung (28) bewegbar ist, und einen zweiten Zustand aufweist, in dem das zumindest eine Klemmelement (32, 32a, 32b) gegenüber dem ersten Zustand expandiert ist und die Mehrzahl von Nadelmodulen (14) in der Aufnahmeeinrichtung (28) festlegt.

4. Nadelbrett (10) nach Anspruch 3, **dadurch gekennzeichnet, dass** das zumindest eine Klemmelement (32, 32a, 32b) als Schlauch, vorzugsweise als Druckluftschlauch, ausgebildet ist.

5. Nadelbrett (10) nach Anspruch 3 oder 4, **dadurch gekennzeichnet, dass** das zumindest eine Klemmelement (32, 32a, 32b) in der Aufnahmeeinrichtung (28) aufgenommen ist.

6. Nadelbrett (10) nach einem der Ansprüche 3 bis 5, **dadurch gekennzeichnet, dass** die Aufnahmeeinrichtung (28) in der ersten Richtung (Y) relativ zur Trägerplatte (26) beweglich gelagert ist, wobei die Aufnahmeeinrichtung (28) mittels der Klemmeinrichtung (30) zwischen einer Freigabestellung und einer Klemmstellung bewegbar ist, wobei sich die Aufnahmeeinrichtung (28) in der Freigabestellung befindet, wenn sich das zumindest eine Klemmelement (32, 32a, 32b) im ersten Zustand befindet, und sich die Aufnahmeeinrichtung (28) in der Klemmstellung befindet, wenn sich das zumindest eine Klemmelement (32, 32a, 32b) im zweiten Zustand befindet.

7. Nadelbrett (10) nach einem der vorangehenden Ansprüche, **dadurch gekennzeichnet, dass** die Aufnahmeeinrichtung (28) ein erstes und ein zweites Aufnahmeelement (50, 52) umfasst, die einander gegenüberliegen und zwischen sich die Klemmeinrichtung (30) und die Mehrzahl von Nadelmodulen (14) aufnehmen, wobei sich die Nadeln (12) der Mehrzahl von Nadelmodulen (14) aus der Aufnahmeeinrichtung (28) hinaus erstrecken.

8. Nadelbrett (10) nach Anspruch 2, **dadurch gekennzeichnet, dass** die Klemmeinrichtung (30) auf die Aufnahmeeinrichtung (28) wirkt und das Nadelbrett (10) weiterhin eine fluidbetätigbare Freigabeeinrichtung (66) umfasst, die dazu eingerichtet ist, in einer Richtung entgegengesetzt zur Haltekraft eine Gegenkraft auf die Aufnahmeeinrichtung (28) zu bewirken, um die Mehrzahl von Nadelmodulen (14) in der Aufnahmeeinrichtung (28) freizugeben.

9. Nadelbrett (10) nach Anspruch 8, **dadurch gekennzeichnet, dass** das Nadelbrett (10) eine Mehrzahl von übereinander angeordneten Schichten umfasst, wobei die Trägerplatte (26) eine erste Schicht der Mehrzahl von Schichten bildet, wobei die Freigabeeinrichtung (66) zumindest ein Druckelement (68, 68a, 68b) umfasst, das zwischen zwei Schichten der Mehrzahl von Schichten des Nadelbretts (10) aufgenommen ist.

10. Nadelbrett (10) nach Anspruch 9, **dadurch gekennzeichnet, dass** die Mehrzahl von Schichten weiterhin eine weitere Platte (74) umfasst, die eine zweite Schicht der Mehrzahl von Schichten bildet, wobei die weitere Platte (74) und die Trägerplatte (26) beabstandet zueinander angeordnet sind und zwischen sich das zumindest eine Druckelement (68, 68a, 68b) aufnehmen.

11. Nadelbrett (10) nach Anspruch 9 oder 10, **dadurch gekennzeichnet, dass** die Freigabeeinrichtung (66) zumindest ein Übertragungselement (70) umfasst, wobei das zumindest eine Druckelement (68, 68a, 68b) mittels des zumindest einen Übertragungselements (70) auf die Aufnahmeeinrichtung (28) wirkt.

12. Nadelbrett (10) nach Anspruch 2, **dadurch gekennzeichnet, dass** das Nadelbrett (10) eine Spreizeinrichtung (78) aufweist, die dazu eingerichtet ist, zumindest in einer dritten Richtung (X), die senkrecht zur ersten und zur zweiten Richtung (Y, Z) ausgerichtet ist, eine Sicherungskraft auf die Aufnahmeeinrichtung (28) zu bewirken, um die Mehrzahl von Nadelmodulen (14) in der dritten Richtung (X) formschlüssig in der Aufnahmeeinrichtung (28) festzulegen.

13. Nadelmaschine (2) zum Vernadeln einer Faserflorbahn (4) mit:
einer Nadelbalkenanordnung (6), die einen Nadelbalken (8) und mindestens ein Nadelbrett (10) nach einem der Ansprüche 1 bis 12, das an dem Nadelbalken (8) befestigt ist, umfasst; und
einer ersten Hauptwelle (22), auf der ein erster Hauptpleuel (24) exzentrisch gelagert ist, der die erste Hauptwelle (22) gelenkig mit der Nadelbalkenanordnung (6) verbindet.

14. Nadelmaschine (2) nach Anspruch 13, **dadurch gekennzeichnet, dass** die Nadelmaschine (2) eine weitere fluidbetätigbare Klemmeinrichtung (34) umfasst, die dazu eingerichtet ist, das mindestens eine Nadelbrett (10) am Nadelbalken (8) zu befestigen.

15. Verfahren zum Bestücken eines Nadelbretts (10), das zur Befestigung an einem Nadelbalken (8) einer Nadelmaschine (2) vorgesehen ist, umfassend die folgenden Schritte:
Einsetzen einer Mehrzahl von Nadelmodulen (14) in eine Aufnahmeeinrichtung (28), die an einer Trägerplatte (26) des Nadelbretts (10) angebracht ist, wobei sich Nadeln (12) der Mehrzahl von Nadelmodulen (14) in eine erste Richtung (Y) erstrecken und die Nadelmodule (14) der Mehrzahl von Nadelmodulen (14) in der Aufnahmeeinrichtung (28) in einer zweiten Richtung (Z), die senkrecht zur ersten Richtung (Y) ausgerichtet ist, hintereinander angeordnet und relativ zueinander beweglich sind;
Erzeugen einer Relativbewegung zwischen dem Nadelbrett (10) und einer Einstelleinrichtung (88), wobei die Einstelleinrichtung (88) eine Mehrzahl von Einstellelementen (90) umfasst, die parallel zueinander angeordnet sind und sich in einer dritten Richtung (X) erstrecken, die senkrecht zur ersten und zur zweiten Richtung (Y, Z) ausgerichtet ist;
Ausrichten der Mehrzahl von Nadeln (12) an der Mehrzahl von Einstellelementen (90) durch die Relativbewegung zwischen dem Nadelbrett (10) und der Einstelleinrichtung (88);
Festlegen der Mehrzahl von Nadelmodulen (14) in der Aufnahmeeinrichtung (28) nach dem Ausrichten mittels einer fluidbetätigbaren Klemmeinrichtung (30).

16. Verfahren nach Anspruch 15, **dadurch gekennzeichnet, dass** das Festlegen der Mehrzahl von Nadelmodulen (14) umfasst:
Erzeugen einer Haltekraft in der ersten Richtung (Y) auf die Mehrzahl von Nadelmodulen (14) und/oder die Aufnahmeeinrichtung (28) mittels der Klemmeinrichtung (30); und
formschlüssiges Festlegen der Mehrzahl von Nadelmodulen (14) in der ersten Richtung (Y) und kraftschlüssiges Festlegen der Mehrzahl von Nadelmodulen (14) zumindest in der zweiten Richtung (Z) durch die Haltekraft.
